# EUROPÄISCHE PATENTSCHRIFT

(11) **EP 1 043 458 B1**
(45) Veröffentlichungstag und Bekanntmachung des Hinweises auf die Patenterteilung: **11.06.2003**
(21) Anmeldenummer: 00107230.5
(22) Anmeldetag: 03.04.2000
(51) Int. Cl.: E04H 15/20

(54) **Anordnung und Vefahren zur Erstellung einer temporären Schutzüberdachung**
Device and process for erecting a temporary shelter
Dispositif et procédé pour l'érection d'un abri temporaire

(30) Priorität: 06.04.1999 DE 19915367
(43) Veröffentlichungstag der Anmeldung: 11.10.2000
(73) Patentinhaber: Lindner, Hartmut, 09130 Chemnitz (DE); Schridde, Dietmar, 09111 Chemnitz (DE)
(72) Erfinder: Lindner, Hartmut, 09130 Chemnitz (DE); Schridde, Dietmar, 09111 Chemnitz (DE)
(74) Vertreter: Horn, Klaus, Dr.

(56) Entgegenhaltungen:
- FR-A- 2 683 248
- GB-A- 2 135 354
- US-A- 3 899 853
- US-A- 5 421 128

## Beschreibung

Die Erfindung gehört zum technischen Gebiet des Bauwesens und betrifft hierbei Zelte und Schutzdächer, dabei insbesondere temporäre Schutzüberdachungen, die sich als durch Gasdruck ausgesteifte sowie mittels elastischer Körper gebildete und getragene Konstruktionen darstellen und ohne Traggerüste aus starren, festen Materialien auskommen, nach den Merkmalen des Oberbegriffs der Hauptansprüche dieser technischen Lehre.

Allgemein bekannt sind Überdachungen, die an oder auf Gerüste herkömmlicher Art an- bzw. aufgesetzt werden.
Bei der Bauweise Gitterträger mit Planen werden die im Gerüstbau verwendeten Gitterträger, z.B. 45 cm hoch, auf das Gerüst aufgesetzt und verschraubt. Zusätzlich werden diese an ihren Ober- bzw. Untergurten mit Stahlrohren ausgesteift. Zwischen den Trägern werden Planen angebracht, die mit Hilfe von Bindern, Stricken oder sogenannten Kederschienen miteinander verbunden werden. Nachteilig bei dieser herkömmlichen technischen Lösung ist, daß sich "Wassersäcke" in den Überdachungsplanen bilden, da ein straffes Spannen der Planen von Hand kaum möglich ist. Selbst wenn Spannmittel benutzt würden, ist ein solches straffes Spannen der Planen, daß keine Einwölbung in Schwerkraftrichtung, Durchhängen, erfolgt, technisch nicht möglich, da hierbei das materialabhängige Festigkeits- sowie Relaxations-/Retardationsverhalten dieser in Frage kommenden Werkstoffe unüberschreitbare Grenzen setzt. Eine absolute Wasserdichtheit des Daches kann nicht gewährleistet werden, da die Verknüpfungspunkte der Planen an den Trägern dies nicht ermöglichen. Die Spannweite der Gitterträger ist bei den als bekannt geltenden Systemen, z.B. Layer, auf Grund der zu berücksichtigenden Schneelasten in allen Ausführungsvarianten, z.B. auf 16 m, begrenzt. Der Einsatz dieser v.g. Bauweise ist nur begrenzt möglich, da ab einer Überdachungshöhe von mehr als 3 m zusätzliche statische Unterstützungen erforderlich sind. Zur Montage ohne technische Hilfsmittel, z.B. mittels Kran, können größtenteils nur Aluminiumträger eingesetzt werden, welche dann ca. 30 % höhere Anschaffungskosten gegenüber Stahlträgern verursachen.
Bei der Bauweise Kassettendach werden anstatt der Gitterträger sogenannte Schwerlastgitterträger, z.B. 75 cm hoch, mit Hilfe eines Kranes auf das Gerüst montiert und verschraubt. Entsprechend der statischen Erfordernisse muß daher das Gerüst mit einem Mehraufwand an Kosten und Material als Traggerüst ausgebildet sein. Danach werden die Schwerlastgitterträger mittels Kassettenplatten miteinander verbunden. Die Änderung der Regelausführung eines Gerüstes zu einem Traggerüst erfordert die Erstellung einer statischen Berechnung nach den gesetzlichen Vorschriften und deren Abnahme. Dieser Mehraufwand bedeutet eine enorme "Kostenexplosion" und zusätzlich sehr hohen Materialaufwand. Zusätzliche Flächen für Vormontage, Kranstellplatz und Lkw-Zufahrt werden erforderlich, die nicht in jedem Falle gegeben sind. Im Gegensatz zu vielleicht noch durchscheinenden Planen ist beim Kassettendach noch zusätzlich für eine Ausleuchtung Sorge zu tragen, gegebenenfalls durch den Einbau von Lichtkuppeln oder anderen Beleuchtungseinrichtungen, die eine weitere Kosten- und Arbeitszeiterhöhung verursachen. Weitere nachteilige Wirkungen dieser beiden allgemein bekannten und auch herkömmlich angewandten technischen Verfahrensweisen bestehen darin, daß einerseits auf Grund der winkligen Bauform in ungünstigen Lagen die angreifende Windlast einen weiteren Unsicherheits- bzw. Gefährdungsfaktor darstellt, der nur durch weitere zusätzliche darauf bezogene Sicherungsmaßnahmen minimiert werden kann und andererseits auf Grund von Undichtheiten an den Befestigungsstellen der Schutzplanen an den Gerüsten eine Beheizbarkeit mit konstantem Temperatumiveau nicht gewährleistbar ist. Damit eignen sich diese beiden Schutzdachausführungen, einschließlich ihrer möglichen Modifikationen nur für den Wetterschutz. Für weitere Anwendungsgebiete, wie z.B. Betonsanierungsmaßnahmen oder Korrosionsschutzmaßnahmen ist hiermit keine Einsatzmöglichkeit gegeben, da dabei z.B. bestimmte Oberflächen- und Verarbeitungstemperaturen gewährleistet sein müssen und bei der Beheizung der Einhausung Kondensatwasser an der Unterseite des Schutzdaches gebildet wird. Durch gegebenenfalls vorhandene Ösen an den Schutzplanen kann Wasser eintreten. U.U. werden weitere technische und räumliche Voraussetzungen notwendig, bei deren Fehlen die vorbeschriebenen technischen Lösungen nicht einsetzbar sind; jedenfalls sind sie mit enormen Kosten-, Materialaufwand- und Arbeitszeiterhöhungen verbunden. Oftmals sind Bauherren bzw. Auftraggeber nicht in der Lage, solche Mehrbelastungen zu tragen.
Um temporäre Überdachungen zu realisieren, ist es denkbar, Folien/Planenzelte für sich allein oder in Kombination mit Gerüsten, Rahmen oder ähnlichem einzusetzen.
Der Katalog "Zelte LANCO Erzeugnisse" der Firma Dr. Lange GmbH u.Co.KG, Hannover aus dem Jahre 1997 offenbart und bietet an einen Zeltaufbau, wobei ein luftgetragenes, bogenförmiges Gerüst eingesetzt wird. Dieses besteht aus einem Außenmantel und einem inneren Schlauch. Jeder Gerüstbogen ist unabhängig und kann einzeln ausgewechselt werden. Bei einem Defekt dieses Innenschlauchs fällt dieser aus und gefährdet in erheblichem Maße die Stabilität der Gesamtanordnung Zelt. Darüber hinaus ist dieser Schlauch auch in seiner bogenförmigen Gestaltung hinsichtlich seiner eigenen Stabilität bei Lasterhöhung und/oder Weitenausdehnung stark eingeschränkt und kann Sicherheitsrisiken in sich bergen, da ab einer bestimmten, kaum vorher einschätzbaren Belastung das solch einem gasgefüllten Schlauch innewohnende Einknicken plötzlich erfolgen kann.
Eine Firmenschrift von A&S Luftparadiese, DE bietet Zelte an, die aus dicht nebeneinander befindlichen Schläuchen in der Form von runden oder vieleckigen Bögen bestehen und wie Rippen angeordnet sind und auf diese Weise die Breite des Bauwerkes bilden, wobei alles in dieser Offenbarung darauf hindeutet, daß diese Schläuche nicht doppelwandig ausgebildet sind, da diese Stützrippenzelte durch Vernähen hergestellt werden und damit wegen der Undichtheit der Stützrippenschläuche ständig mittels Gebläse nachgefüllt werden müssen. Die betreffend den LANCO-Zeltaufbau dargestellten Sicherheitsbedenken und Einsatzbeschränkungen gelten hier in noch stärkerem Maße.
Die DE OS 44 21 080 schlägt eine technische Lösung für ein Großraumzelt vor, bei dem ein Traggerüst aus einzelnen aufblasbaren Trägern vorgesehen ist, die torförmig die zu überspannende Fläche von einer Seitenwand zur gegenüberliegenden Seitenwand überragen und mit Abstand voneinander angeordnet sind. Je nach Größe oder Länge des Zeltes wird die Anzahl der Träger variiert. Das Traggerüst ist analog zu den LANCO-Zelten aus einzelnen aufblasbaren Trägern, die aus einer äußeren Hülle und einem inneren mit Druckluft beaufschlagten Schlauchelement bestehen gebildet. Zwischen den die Fläche überspannenden aufblasbaren Trägern sind Befestigungs- und sogenannte Stützelemente für die Zeltplane in Form von Latten angeordnet. Zur Formgebung dieses Großzeltes sind spezielle und speziell geformte Mantelbogenstücke notwendig, die im Dachbereich in Dachstützen übergehen. Im vertikalen Bereich sind vertikale Seitenstützen vorgesehen. Im Bereich des Fuß- bzw. Erdbodens sieht diese Lehre spezielle topfförmige Basisteile vor, einerseits mit Anschlüssen für die Druckluftbeaufschlagung der Innenschläuche, andererseits zur Befestigung der aufgeblasenen Träger mittels dieser Basisteile am Fuß- bzw. Erdboden. Nach dieser technischen Lehre sollen die aufblasbaren/aufgeblasenen Träger ausdrücklich einen runden Querschnitt aufweisen. Der wesentlichste Mangel dieser technischen Lösung besteht darin, daß ein einziger, relativ großräumiger, mit rundem Querschnitt versehener Schlauch zur Druckaufnahme vorgesehen ist. Dabei werden alle oben genannten Mängel in Bezug auf die Stabilität, insbesondere die, die durch das Abknicken des mit Überdruck beaufschlagten Einzelschlauches bei höheren Belastungen beeinflußt wird und in Bezug auf das Defektverhalten, zur Wirkung kommen, wobei diese nach der DE OS 44 21 080 bekanntgemachte technische Lösung einen noch komplizierteren Aufbau, weil noch mehr Einzelteile, und eine geringere Stabilität und Funktionssicherheit aufweisen wird als die technische Lösung der LANCO-Zelte.

Die Schrift US-A-3899853 offenbart die technische Lösung einer Zeltkonstruktion, welche aus einer Zeltplane aus Kunststofffolie und mehreren, in Längsrichtung des Zeltes gesehen, parallel zueinander angeordneten, von der einen Seite des Zeltes zu seiner anderen Seite verlaufenden, jedoch nicht wie bei DE OS 44 21 080 in abgeknickter sondern in gewölbter Form bestehenden, luftgefüllten Träger-Taschen bzw. Träger-Schläuchen bzw. Lufttragelementen besteht. Diese wiederum bestehen jeweils aus einem einzigen Luftschlauch, der auf der Ober- bzw. Außenseite des Zeltes angeordnet ist, weswegen diese Anordnung sehr empfindlich gegen von außen einwirkende Stich- oder Schnittverletzungen, gleichfalls wie die vorgenannte Offenbarung nach DE OS 44 21 080, ist. Wie die Offenbarung aber weiter zeigt, können aber auch in der Träger-Taschen bzw. im Träger-Schlauch ein zweiter im wesentlichen konzentrisch angeordneter Schlauch, vorgesehen sein. Der äußere Träger-Schlauch kann dann als Schutzschlauch vorgesehen sein oder selbst mit Luft gefüllt sein, wobei hierbei die Knickstabilität bei höheren Belastungen wegen der im wesentlichen konzentrischen Anordnung nicht verbessert ist. Als Schutzschlauch würde er seine Funktion gegen von außen einwirkende Stich- oder Schnittverletzungen in einem gewissen Maße wohl erfüllen. Zuzüglich wurde über den Träger-Taschen bzw. dem Träger-Schlauch eine zweite Kunststofffolie angeordnet, welche als weiterer Schutz, z.B. zur Temperaturisolierung bei kaltem Wetter, dienen soll.

Ausgehend von den Mängeln und deren Ursachen des oben dargestellten Standes der Technik liegt der Erfindung die Aufgabe zugrunde, eine Anordnung für temporäre Überdachungen zu schaffen, die einfach im Aufbau und ihrer Handhabung ist, platzsparend eingesetzt werden kann, an keine besonderen räumlichen Voraussetzungen, Mittel und Anlagen, wie z.B. Krananlagen gebunden ist und eine wesentliche Verbesserung der Funktionssicherheit beinhaltet. Darüber hinaus soll diese technische Lösung an keine Rastermaße gebunden und mit minimalem Aufwand an Arbeitskräften und Arbeitszeit realisierbar sein.

Erfindungsgemäß wird die Aufgabe durch die Anspruchsmerkmale gelöst.
An der Oberkante eines Gerüstes welches das Bauwerk umgebend erstellt wurde, dort an dessen Gerüstrahmen oder an einem Grundrahmen aus Gerüstrohren wird mittels Spanngurten und weiteren üblichen und geeigneten Spannelementen vermittels der Ösen an einer Überdachungsplane diese dort befestigt. Auf dieser Überdachungsplane sind mit Überdruck gegenüber dem athmosphärischen Druck ausgestattete Doppelkammertragelemente mit ellipsenförmigem Querschnitt angeordnet. Dieser elliptische Querschnitt ergibt sich durch jeweils einen auf der Innenseite und einen auf der Außenseite der Überdachungsplane in die Doppelkammertragelemente eingefügten Druckschlauch. Diese Druckschläuche sind in vorbekannter Art und Weise mit Füll-, Ablaß- sowie Sicherheitsventilen ausgestattet. Die Doppelkammertragelemente erstrecken sich bogenüberspannend von der einen Seite des zu überdachenden Bauwerkes von deren Befestigungselemente hin zur anderen Seite des Bauwerkes bis zu deren Befestigungselemente. Es sind darüber hinaus gleiche Doppelkammertragelemente auf der Überdachungsplane jeweils zwischen den Bögen parallel zur Befestigungslinie am Gerüst oder Grundrahmen in einem von den jeweiligen konkreten Gegebenheiten abhängigen Abstand voneinander angeordnet. Die Doppelkammertragelemente sind in ihrer ellipsenförmigen Gestalt dadurch gebildet, daß paarweise, somit auf jeder Seite der Überdachungsplane, eine Gurttasche auf der Planenoberfläche, innen und am gleichen Ort gegenüberliegend außen, angebracht ist, in der jeweils ein Druckschlauch, nicht dauerhaft befestigt, eingelegt ist. Die Gurttasche ist aus einem Band gebildet, welches an seinen beiden Seiten fest und dauerhaft mit der Überdachungsplane durch beispielsweise Nähen, Kleben oder Schweißen verbunden ist aber der freie, nicht befestigte Mittelbereich der Gurttasche eine größere Ausdehnung besitzt, als der innere Abstand zwischen den beiden Befestigungsstreifen der Gurttasche auf der Überdachungsplane aufweist, wodurch sich zwei Hohlräume beidseits der Überdachungsplane bilden und, paarweise gesehen, eine ellipsenförmige Aufwölbung beider Gurttaschen beidseits der Überdachungsplane und damit des hierdurch gebildeten Doppelkammertragelementes bei Druckbeaufschlagung der in die Gurttaschen eingefügten Druckschläuche gegeben ist. Nach dem Einfügen und Befüllen der beiden Druckschläuche bilden diese eine erzwungene gemeinsame Fläche an der Ebene der Überdachungsplane, gegebenenfalls unter Verwendung von Beilagen, auf der eine gegenseitige Abstützung erfolgt, mit dem Ergebnis, daß sich die Knickstabilität dieses Mehrschlauchsystems erhöht. Somit ist auch denkbar, daß gleichwirkende Austauschmittel nicht auf den Einsatz zweier Schläuche beschränkt sein werden, sondern daß gegebenenfalls mehrere Schläuche in solch einer Gurttaschenanordnung als äquivalent wirkende Mittel zu betrachten sind.

Eine weitere besondere Ausgestaltung dieser technischen Lehre ist darin zu sehen, daß ein Austausch des gasförmigen Mediums in den Hohlräumen der Druckschläuche durch einen schnell ausreagierenden Kunststoffschaum vorgesehen ist. Dies kann nach dem Befüllen der Hohlräume mit dem gasförmigen Medium durch ein Nachfüllen des Schaumes und ein Verdrängen des gasförmigen Mediums realisiert werden.
Auch ist als weitere Alternative eine Kombination von Doppelkammerelementen, die mit gasförmigem Medium gefüllt sind, mit solchen, die mit Kunststoffschaum gefüllt sind, möglich und dies auch noch mit unterschiedlichen Dimensionierungen. Damit kann die so erfolgte Ausführung der Tragegerüstanordnung bereichsweise den jeweiligen Erfordernissen der Statik im jeweiligen Bereich der Gesamtkonstruktion angepaßt werden.
Bei der Erstellung dieser temporären Schutzüberdachung wird in vorbekannter Weise auf einem am Bauwerk errichteten Gerüst an seiner oberen Begrenzung oder an einem herzustellenden Grundrahmen aus Gerüstrohren mittels herkömmlicher Befestigungselemente sowie mittels Spanngurte und den in der Überdachungsplane befindlichen Ösen diese Überdachungsplane mit ihren Doppelkammertragelementen beidseitig und das Bauwerk überspannend befestigt. Danach werden die Druckschläuche in diesem flexiblen Traggerüst mit Druckluft befüllt, wodurch sich die Überdachung aufwölbt und ein Schutzdach ausbildet, gegebenenfalls wird ein Austausch des gasförmigen Mediums durch schnell reagierenden Kunststoffschaum vorgenommen.
Die vorteilhaften Wirkungen dieser Erfindung bestehen insbesondere darin, daß diese technische Lehre an keine Rastermaße gebunden ist. Infolge der Anordnung zweier Schläuche in einem nahezu gemeinsamen Raum, hier zwischen den beiden Gurttaschen, ergibt sich in diesem Gesamtsystem ein Druckausgleich, wegen Druck und Gegendruck, wodurch sich die Stabilität dieses Gesamtsystems erhöht, insbesondere die Knickstabilität eines luftgefüllten Schlauches bei Biegung. Auf die gleiche Ursache ist die positive Wirkung zurückzuführen, daß bei Erhöhung der Spannweite der temporären Überdachung der Innen- bzw. Betriebsdruck nicht erhöht zu werden braucht. Desweiteren erhöht sich die Einsatz-/Betriebsicherheit, da bei Druckausfall in einem der beiden und somit zusammenwirkenden Schläuche der andere nichtdefekte Schlauch die Funktion, wenn auch etwas eingeschränkt, doch aber weiterhin aufrecht erhält. Auch wären damit in der Sanierung von Spezialbauten (Großtanks, Kläranlagen, Kühltürme usw.) längerfristig haltende Schutzdächer mit größereren Spannweiten möglich, da jede geometrische Form der Überdachungen konfektioniert werden kann. Die Doppelkammertragelemente übernehmen bei dieser Alternative die Funktion einer sogenannten "Verlorenen Schalung" und können später in die tragende Dachkonstruktion mit einbezogen werden.
Eine weitere Alternative zur Lösung der vorgenannten Aufgabe der Erfindung besteht darin, daß statt Planen, textile Flächengebilde mit netzartiger Struktur zwischen die mittels Überdruck aufgeblasenen Doppelkammertragelemente eingenäht, verschweißt oder anderweitig befestigt werden. Die netzartigen textilen Flächengebilde werden mit einem schnell ausreagierenden leichten und recycelbaren Kunststoffschaum besprüht. Nach dem Abbinden des Kunststoffschaumes entsteht ein leichtes, wärmedämmendes Dachgebildefür eine mittelfristige temporäre Überdachung, welche nach Ablauf der Überdachungsfunktion wieder geshreddert und/oder eingeschmolzen werden kann. Im technologischen Ablauf für Spezialbauten könnte dieses Kunststoffschaumgebilde als Künftige Isolierung für den Baukörper mit einbezogen werden.

An einem Ausführungsbeispiel wird die Erfindung im folgendem näher erläutert.

Es zeigen:
- Fig. 1:: Ansicht einer temporären Bauwerksüberdachung
- Fig.: 2:: Querschnittsanordnung eines Doppelkammertragelements

An der Oberkante eines Gerüstes 1, welches das Bauwerk umgibt, ist mittels Spanngurte 3 und weiterer üblicher und geeigneter Spannelemente vermittels der Ösen 4 einer Überdachungsplane 5 diese beidseitig und das Bauwerk übergreifend befestigt. Auf dieser Überdachungsplane 5 sind mit Überdruck gegenüber dem athmosphärischen Druck ausgestattete Doppelkammertragelemente 6, 6', zweifach mit ellipsenförmigem Querschnitt, der durch jeweils einen auf der Innenseite und einen auf der Außenseite der Überdachungsplane 5 in die Doppelkammertragelemente 6 eingefügten Druckschlauch 7 erzeugt ist, angeordnet. Die Druckschläuche besitzen in vorbekannter Art und Weise Füll-, Ablaß- sowie Sicherheitsventile. Die Doppelkammertragelemente 6 erstrecken sich bogenüberspannend von der einen Seite des zu überdachenden Bauwerkes von deren Befestigungselemente 2, 3, 4 hin zur anderen Seite des Bauwerkes bis zu deren Befestigungselemente 2, 3, 4. Gleiche Doppelkammertragelemente 6' sind auch auf der Überdachungsplane 5 jeweils zwischen den Bögen 6 parallel zur Befestigung 2, 3, 4 in einem Abstand A voneinander angeordnet. Die Doppelkammertragelement-Anordnungen 6 und 6' sind in ihrer ellipsenförmigen Gestalt dadurch gebildet, daß paarweise, somit auf jeder Seite der Überdachungsplane 5, eine Gurttasche 8 auf der Planenoberfläche 5, innen und am gleichen Ort gegenüberliegend außen, angebracht ist, in der jeweils ein Druckschlauch 7, nicht dauerhaft befestigt, eingelegt ist. Der Druckschlauch 7 besitzt einen Umfang, der etwa der Erstreckung aus dem Bogen B" plus Strecke B, entspricht. Die Gurttasche 8 ist aus einem Band gebildet, welches an seinen beiden Seiten 8' fest und dauerhaft mit der Überdachungsplane 5 durch Nähen verbunden ist wobei der Mittelbereich 8" (Bogen) der Gurttasche 8 eine größere Ausdehnung besitzt, als der innere Abstand B zwischen den beiden Befestigungsstreifen 8' der Gurttasche 8 auf der Überdachungsplane 5 aufweist, wodurch sich zwei Hohlräume 9 beidseits der Überdachungsplane 5 in bogenförmiger Ausdehnung 8" bilden und, paarweise gesehen, damit eine ellipsenförmige Aufwölbung beider Gurttaschen 8 beidseits der Überdachungsplane 5 und damit des hierdurch gebildeten Doppelkammertragelementes 6 bei Druckbeaufschlagung der in die Gurttaschen 8 eingefügten Druckschläuche 7 gegeben ist. Als weitere vorteilhafte Ausgestaltung kann den Gurttaschen 8 in ihrem Innern auf der Fläche der Überdachungsplane 5 jeweils eine Beilage 10 zur weiteren Stabilisierung der erfindungsgemäßen Doppelkammertragelemente 6 und 6' beigeordnet sein.
Verfahrensgemäß wird zur Erstellung dieser temporären Schutzüberdachung auf einem in vorbekannter Art und Weise am Bauwerk errichteten Gerüst 1 an seiner oberen Begrenzung mittels herkömmlicher Befestigungselemente sowie mittels Spanngurte 3 und den in der Überdachungsplane 5 befindlichen Ösen 4 diese Überdachungsplane 5 mit ihren Doppelkammertragelementen 6, 6' beidseitig am Gerüst sowie das Bauwerk überspannend befestigt und danach die Druckschläuche 7 im Traggerüst, bestehend aus den Doppelkammertragelementen 6, 6' mit späteren ellipsenförmigem Querschnitt, mit Druckluft befüllt, wodurch sich die Überdachung aufwölbt und ein Schutzdach ausbildet.
Vorteilhafterweise kann die Überdachungsplane 5 aus lichtdurchlässigem Material bestehen, wodurch die bisherigen zusätzlichen Ausleuchtmaßnahmen entfallen können. Am einfachsten sollten die Doppelkammertragelemente linear und parallel angeordnet sein, jedoch sind auch andere Anordnungen denkbar, so z.B. eine kreuzförmige Anordnung auf der Überdachungsplane. Hierbei müßten dann die einzelnen Schläuche mit Verteilerstücken verbunden sein, welche beispielsweise in die Plane eingebunden sein könnten. Sollte der Fall eintreten, daß Planen zu verknüpfen sind, wobei ja dann auch die Schläuche zu verknüpfen sind, müssen die Schläuche überstehend angeordnet sein und ein stabiles Metallgestell müßte dann die Stabilität für die Verbindung erstellen. Dabei könnten zwei Stäbe über und zwei Stäbe unter der Plane als Führungslinie angeordnet sein. Mit dieser erfindungsgemäßen Lehre kann in kürzester Frist ein Schutzdach mit flexibler Spannweite kostengünstig errichtet werden, welches auch keine besonderen Anforderungen an die Aufstellfläche erforderlich macht. Durch die beschriebene Anordnung der Schläuche wird eine hohe Stabilität des textilen Bauwerkes erreicht, da ein Abknicken der Schläuche nicht mehr gegeben ist. Durch den Einsatz von Doppelkammertragelementen verschiedener Größen, damit von Schläuchen mit unterschiedlichen Durchmessern ist die v.g. Flexibilität in der Spannweite möglich. Planungsphasen können schneller, insbesondere aber kann der Bauablauf wesentlich effektiver und ganzjährig erfolgen. Beim Einsatz dieser flexiblen Überdachung im Bauhaupt- und - nebengewerbe, im Korrosionsschutz und in der Betonsanierung kann auf Grund der Wetterunabhängigkeit der Arbeitszeitausfall wesentlich minimiert werden. Ebenso ist davon auszugehen, daß sich die Anzahl der wetterbedingten Kündigungen für gewerbliche Arbeitnehmer reduzieren läßt. Weiterhin ist die vorgeschlagene technische Lösung in ihrem Äquivalenzbereich gut ausgestalltbar sowie auch für andere Anwendungsbereiche nutzbar, so z.B. als Abdeckungen für Baugruben, Zelte für Materiallagerungen, für.den Katastrophenschutz oder für Veranstaltungen jeglicher Art.

## Patentansprüche

1. Temporäre Schutzüberdachung aus im wesentlichen flexiblen Materialien (5) und mit mittels Gasdruck selbsttragender Tragelemente (6), wobei Traggerüste aus starren, festen Materialien entbehrlich sind,
**dadurch gekennzeichnet, daß** eine gewölbte Überdachungsplane (5) an ihren Befestigungsseiten im unteren Bereich der Überdachungsplane Ösen (4) und Spanngurte (3) trägt, daß auf dieser Überdachungsplane (5) mit Überdruck gegenüber dem athmosphärischen Druck ausgestattete Doppelkammertragelemente (6), (6') mit ellipsenförmigem Querschnitt, der durch jeweils einen auf der Innenseite und einen auf der Außenseite der Überdachungsplane (5) in die Doppelkammertragelemente (6) eingefügten Druckschlauch (7) erzeugt ist, angeordnet sind, daß die Druckschläuche (7) in vorbekannter Art und Weise Füll-, Ablaß- sowie Sicherheitsventile aufweisen, daß sich die Doppelkammertragelemente (6) bogenüberspannend von der einen Seite des zu überdachenden Bauwerkes von deren Befestigungselemente (2, 3, 4) hin zur anderen Seite des Bauwerkes bis zu deren Befestigungselementen (2, 3, 4) erstrecken, daß gleiche Doppelkammertragelemente (6') auf der Überdachungsplane (5) jeweils zwischen den Bögen (6) parallel zu den Befestigungselementen (2, 3, 4) in einem Abstand (A) voneinander angeordnet sind.

2. Temporäre Schutzüberdachung nach Anspruch 1,
**dadurch gekennzeichnet, daß** die Doppelkammertragelemente (6), (6') in ihrer ellipsenförmigen Gestalt dadurch gebildet sind, daß paarweise, somit auf jeder Seite der Überdachungsplane (5), eine Gurttasche (8) auf der Planenoberfläche (5), innen und am gleichen Ort gegenüberliegend außen, angebracht ist, in der jeweils ein Druckschlauch (7), nicht dauerhaft befestigt, eingelegt ist.

3. Temporäre Schutzüberdachung nach Anspruch 2,
**dadurch gekennzeichnet, daß** die Gurttasche (8) aus einem Band gebildet ist, welches an seinen beiden Seiten (8') fest und dauerhaft mit der Überdachungsplane (5) durch beispielsweise Nähen, Kleben oder Schweißen verbunden ist und der Mittelbereich (8") der Gurttasche (8) eine größere Ausdehnung besitzt, als der innere Abstand (B) zwischen den beiden Befestigungsstreifen (8') der Gurttasche (8) auf der Überdachungsplane (5) aufweist, wodurch sich zwei Hohlräume (9) beidseits der Überdachungsplane (5) bilden und, paarweise gesehen, eine ellipsenförmige Aufwölbung beider Gurttaschen (8) beidseits der Überdachungsplane (5) und damit des hierdurch gebildeten Doppelkammertragelementes (6) bei Druckbeaufschlagung der in die Gurttaschen (8) eingefügten Druckschläuche (7) gegeben ist.

4. Temporäre Schutzüberdachung nach Anspruch 1,
**dadurch gekennzeichnet, daß** an Stelle der mit Gasüberdruck gegenüber dem athmosphärischen Druck ausgestatteten Doppelkammertragelemente (6), (6') ein schnell ausreagierender Kunststoffschaum in diesen angeordnet ist.

5. Temporäre Schutzüberdachung nach Anspruch 1,
**dadurch gekennzeichnet, daß** an Stelle von Planenmaterial (5) zwischen den Doppelkammertragelementen (6), (6') textile Flächengebilde mit netzartiger Struktur und diese mit einem gegebenfalls recycelbaren Kunststoffschaum beschichtet angeordnet sind.

6. Verfahren zur Erstellung einer temporären Schutzüberdachung aus im wesentlichen flexiblen Materialien (5) und mit mittels Gasdruck selbsttragender Tragelemente (6), wobei Traggerüste aus starren, festen Materialien entbehrlich sind,
**dadurch gekennzeichnet, daß** auf einem in vorbekannter Art und Weise am Bauwerk errichteten Gerüst (1) an seiner oberen Begrenzung oder an einem Grundrahmen aus Gerüstrohr mittels herkömmlicher Befestigungselemente sowie mittels Spanngurte (3) und den in der Überdachungsplane (5) befindlichen Ösen (4) diese Überdachungsplane (5) mit ihren Doppelkammertragelementen (6), (6') beidseitig am Gerüst oder Grundrahmen sowie das Bauwerk überspannend befestigt wird und daß danach die Druckschläuche (7) im Traggerüst, bestehend aus den Doppelkammertragelementen (6), (6') mit späteren ellipsenförmigem Querschnitt, mit Druckluft befüllt werden, wodurch sich die Überdachung aufwölbt und ein Schutzdach ausbildet.

7. Verfahren nach Anspruch 6,
**dadurch gekennzeichnet, daß** nach dem Befüllen der Doppelkammertragelemente (6), (6') mit einem gasförmigen Medium dieses durch Nachfüllen eines schnell ausreagierenden Kunststoffschaummaterials verdrängt wird, danach dieses Material zu stabilem Schaumstoff ausreagiert und damit die Stützfunktion übernimmt.

8. Verfahren nach Anspruch 6,
**dadurch gekennzeichnet, daß** an Stelle von Planenmaterial textiles Flächengebilde mit netzartiger Struktur zwischen die mittels Gasdruck oder Kunststoffschaum stabilisierten Doppelkammertragelemente (6), (6') eingearbeitet wird und daß danach dieses Netzwerk mit einem schnell ausreagierenden gegebenenfalls recycelbaren Kunststoffschaum besprüht oder anderweitig belegt wird.

## Claims

1. A temporary shelter of essentially flexible materials (5) and with supporting elements (6) which are self-supporting with gas pressure, whereby supporting frames in rigid, solid materials are dispensable,
**characterised by** that a domed canopy sheet (5) bears eyes (4) and tensioning belts (3) on its fixing sides in the lower area of the canopy sheet, double-chamber supporting elements (6), (6') with an elliptical cross-section are arranged on this canopy sheet (5) and provided with an excess pressure above atmospheric pressure introduced via a pressure hose (7) inserted into the respective double-chamber supporting element (6) on the inner side and the outer side of the canopy sheet (5), the pressure hoses (7) possess filling, venting and safety valves in the previously known manner, the double-chamber supporting elements (6) form a spanning arch from the fixing elements (2, 3, 4) on one side of the construction to be covered to the fixing elements (2, 3, 4) on the other side of the construction, and identical double-chamber supporting elements (6') are arranged on the canopy sheet (5) between the respective arches (6) parallel to the fixing elements (2, 3, 4) at a distance (A) from each other.

2. A temporary shelter as claimed in Claim 1,
**characterised by** that the double-chamber supporting elements (6), (6') are formed in their elliptical form in that pairwise, and thus on each side of the canopy sheet (5), belt pockets (8) are arranged on the inside and opposite at the same position on the outside of the sheet surface (5), in which respective pressure hoses (7) without a permanent fixing are inserted.

3. A temporary shelter as claimed in Claim 2,
**characterised by** that the belt pocket (8) is formed from a band which is permanently fixed to the canopy sheet (5) at both sides (8') for example by sewing, gluing or welding and the middle section (8") of the belt pocket (8) is of greater extent than the inner distance (B) between the two fixing strips (8') of the belt pocket (8) on the canopy sheet (5), whereby two cavities (9) are formed either side of the canopy sheet (5) and, viewed in pairs, an elliptical arching of the two belt pockets (8) either side of the canopy sheet (5) and thus of the double-chamber supporting element (6) is formed hereby when pressure is introduced into the pressure hoses (7) inserted into the belt pockets (8).

4. A temporary shelter as claimed in Claim 1,
**characterised by** that in place of the double-chamber supporting elements (6), (6') being with gas pressure in excess of the atmospheric pressure a fast reacting synthetic foam is incorporated therein.

5. A temporary shelter as claimed in Claim 1,
**characterised by** that in place of sheet material (5) between the double-chamber supporting elements (6), (6') nonwoven textile fabric with a net-like structure and the latter coated with a possibly recyclable synthetic foam is provided.

6. A process for erecting a temporary shelter of essentially flexible materials (5) and with supporting elements (6) which are self-supporting with gas pressure, whereby supporting frames in rigid, solid materials are dispensable,
**characterised by** that this canopy (5) with its double-chamber supporting elements (6), (6') is fixed on both sides to scaffolding (1) erected on a construction in the previously known manner either at the upper extent or to a basic frame of scaffolding tubing by way of conventional fixing elements and with tensioning belts (3) and the eyes (4) incorporated into the canopy sheet (5), whereby its spans the construction, and thereafter the pressure hoses (7) in the supporting frame comprising the double-chamber supporting elements (6), (6') with a later elliptical cross-section are filled with compressed air, whereby the canopy sheet arches up and forms a protective canopy.

7. A process as claimed in Claim 6,
**characterised by** that after filling of the double-chamber supporting elements (6), (6') with a gaseous medium the latter is displaced by a fast reacting synthetic foam material, whereafter this material reacts to form a stable foam and thus takes over the supporting function.

8. A process as claimed in Claim 6,
**characterised by** that in place of sheet material nonwoven textile fabric with a net-like structure is incorporated between the double-chamber supporting elements (6), (6') stabilised by gas pressure or synthetic foam and thereafter this netting is sprayed or otherwise coated with a fast-reacting and possibly recyclable synthetic foam.

## Revendications

1. Abri temporaire fabriqué principalement en matériaux flexibles (5) et à l'aide d'éléments autoporteurs (6) grâce à du gaz sous pression, rendant inutile tout matériau fixe et dur,
qui se distingue par le fait, qu'une bâche de couverture voûtée (5) porte des oeillets (4) et des sangles de serrage (3) aux côtés de fixation dans la zone inférieure de la bâche de couverture, que sur cette bâche de couverture (5) sont disposés, avec une surpression par rapport à la pression atmosphérique, des éléments de support à chambre double (6), (6') avec une section de forme elliptique, qui passe respectivement par le côté interne et par le côté externe de la bâche de couverture (5) dans le tube de pression (7) généré par insertion dans les éléments de support à chambre double (6), que les tubes de pression (7) possèdent de manière anticipée des soupapes de gonflage, de dégonflage et de sécurité, que les éléments de support de chambre double (6) sont disposés tendus au dessus des arcs depuis un côté du bâtiment à couvrir depuis les éléments de fixation (2, 3, 4) jusqu'à l'autre côté du bâtiment jusqu'à leurs éléments de fixation (2, 3, 4), que les éléments de support de chambre double identiques (6') sont disposés sur la bâche de couverture (5) respectivement entre les arcs (6) de manière parallèle aux éléments de fixation (2, 3, 4) d'un écart de (A) les uns des autres.

2. Abri temporaire selon la revendication 1,
qui se distingue par le fait, que les éléments de support de chambre double (6), (6') sont formés dans leur nature elliptique, que par paire, ainsi sur chaque côté de la bâche de couverture (5), une poche de sangle (8) est disposée sur la surface de la bâche (5), à l'intérieur et au même endroit en vis à vis à l'extérieur, dans laquelle est inséré un tube de pression (7), de manière non durable.

3. Abri temporaire selon la revendication 2,
**qui se distingue par le fait,** que la poche de sangle (8) est formée d'une bande, qui est reliée des deux côtés (8') de manière fixe et durable à la bâche de couverture (5), par exemple par couture, collage ou soudage et qui possède une extension plus grande dans la zone médiane (8") de la poche de sangle (8), que l'écart interne (B) entre les deux bandes de fixation (8') de la poche de sangle (8) sur la bâche de couverture (5), formant ainsi deux cavités (9) des deux côtés de la bâche de couverture (5) et, vu par paire, formant une voûte en forme d'ellipse des deux poches de sangle (8) des deux côtés de la bâche de couverture (5) forment ainsi l'élément de support à chambre double (6) lors de la montée en pression des tubes de pression (7) insérés dans les poches de sangles (8).

4. Abri temporaire selon la revendication 1,
**qui se distingue par le fait,** qu'au lieu des éléments de support à chambre double (6), (6') garantis par une surpression par rapport à la pression atmosphérique, une mousse synthétique à réaction rapide y est disposée dans celui.

5. Abri temporaire selon la revendication 1,
**qui se distingue par le fait,** qu'au lieu d'un matériau de bâche (5) entre les éléments de support à chambre double (6), (6') que des produits de surface textiles à structure en treillis sont disposés et que ceux-ci sont enduits par une mousse synthétique le cas échéant recyclable.

6. Procédé pour l'érection d'un abri temporaire fabriqué principalement en matériaux flexibles (5) et à l'aide d'éléments autoporteurs (6) à l'aide de gaz sous pression, rendant inutile tout matériaux fixes et durs,
**qui se distingue par le fait,** que sur un échafaudage érigé de manière anticipée (1) sur sa limitation supérieure ou sur un cadre de base en tube d'échafaudage à l'aide d'éléments de fixation classiques ainsi qu'à l'aide de sangles de serrage (3) et des oeillets (4) présents dans la bâche de couverture (5) que cette bâche de couverture (5) est fixée de manière tendue avec ses éléments de support à chambre double (6), (6') des deux côtés à l'échafaudage ou au cadre de base ainsi qu'au bâtiment et que les tubes de pression (7) dans l'échafaudage de support, composés des éléments de support à chambre double (6), (6') avec une section ensuite elliptique, sont remplis d'air comprimé, formant ainsi une voûte de la couverture et une couverture de protection.

7. Procédé selon la revendication 6,
qui se distingue par le fait, qu'après le remplissage des éléments de support à chambre double (6), (6') à l'aide d'un médium gazeux, que celui-ci est expulsé par remplissage ultérieur d'un matériaux synthétique de mousse à réaction rapide, que ce matériau réagit ensuite en mousse stable et prend ainsi la fonction de support.

8. Procédé selon la revendication 6,
**qui se distingue par le fait,** qu'au lieu d'un matériau de bâche des produits de surface textile à structure en treillis sont intégrés entre les éléments de support à chambre double (6), (6') stabilisés à l'aide de gaz sous pression ou de mousse synthétique et que ce treillis est ensuite enduit ou couvert d'une autre manière par une mousse synthétique le cas échéant recyclable à réaction rapide.
